# EUROPÄISCHE PATENTSCHRIFT

(11) **EP 0 023 299 B1**
(45) Veröffentlichungstag und Bekanntmachung des Hinweises auf die Patenterteilung: **02.05.1984**
(21) Anmeldenummer: 80103992.6
(22) Anmeldetag: 10.07.1980
(51) Int. Cl.: B41F 13/12

(54) **Verfahren und Vorrichtung zum Einstellen des Registers bei Tiefdruckmaschinen**
Process and device for setting the register of gravure printing machines
Procédé et dispositif pour ajuster le registre de machines à imprimer en creux

(30) Priorität: 26.07.1979 DE 2930438
(43) Veröffentlichungstag der Anmeldung: 04.02.1981
(73) Patentinhaber: SIEMENS AKTIENGESELLSCHAFT, 80333 München (DE)
(72) Erfinder: Metzler, Hans-Georg, D-8552 Höchstadt (DE)

## Beschreibung

Die Erfindung bezieht sich auf ein Verfahren und eine Vorrichtung zum Einstellen des Registers bei Rollen-Rotations-Tiefdruckmaschinen, bei denen den Druckwerken Abtastvorrichtungen für Paßmarken auf der Druckbahn und Geber für Bahnlänge und Winkellage der Druckzylinder zugeordnet sind und die gegenseitige Winkellage der Druckzylinder in bezug auf die Bahn aufgrund von Registerstellbefehlen veränderlich ist, bei dem die Abweichung zwischen einer Mittels der Abtastvorrichtungen und Geber ermittelten tatsächlichen Bahnlänge und einer erforderlichen Bahnlänge als Registerstellbefehl dient. Dieser Oberbegriff geht auf die DE-A 26 52 200 zurück.

Zur Umstellung einer Tiefdruckmaschine auf eine neue Produktion ist normalerweise eine Rüstzeit von etwa 20 Minuten bis zu einer Stunde erforderlich und dann nochmals etwa 20 Minuten bis die neue Produktion läuft. Es tritt hierbei eine Makulatur von ca. 2 bis 3000 Meter auf. Da die Rüstzeiten angesichts der Kapitalkosten der Maschine relativ teuer sind und auch der Preis der Makulatur nicht zur vernachlässigen ist, wäre eine Verringerung der Zeit, die erforderlich ist, um die Produktion voll wieder aufnehmen zu können, sehr wünschenswert. Ein nicht unerheblicher Teil dieser Zeit wird dazu verbraucht, um das nach dem Einlegen der neuen Druckzylinder völlig aus dem Gleichgewicht geratene Register wieder so einzustellen, daß die Regelung die Registerhaltung sichern kann. Bei den hierzu bisher bekannten Verfahren werden nach dem optischen Sichteindruck die einzelnen Stellglieder so verfahren, daß sich zumindest einigermaßen registerhaltige Drucke ergeben. Dieses Verfahren beansprucht naturgemäß erhebliche Zeit.

Bei bekannten Registerregelungen sind den Druckwerken Abtastvorrichtungen für Paßmarken auf der Druckbahn und Geber für Bahnlänge und Winkellage der Druckzylinder zugeordnet und ist die Winkellage der Druckzylinder in bezug auf die Bahn aufgrund von Registerstellbefehlen veränderlich (vgl. z.B. DE-OS 26 52 200). Als Stellbefehl zum Einstellen der Register dient bei der bekannten Lösung die Abweichung zwischen einer mittels der Abtastvorrichtungen und Geber ermittelten tatsächlichen Bahnlänge und einer erforderlichen Bahnlänge. Bei diesen bekannten Verfahren wird eine einzige Paßmarke vorab auf der Papierbahn aufgebracht und zur selbsttätigen Erzeugung eines Registerstellbefehls für die Registereinstellung zweier aufeinanderfolgender Druckwerke die Bahn mit Marke durch die nicht angestellten Druckwerke hindurchgeführt. Hierbei hat das-in Bahnlaufrichtung gesehen-erste Druckwerk einen Startimpulsdetektor und das nachfolgende Druckwerk einen Stoppimpulsdetektor, die beim Vorbeilauf der Paßmarke einen Start bzw. Stoppimpuls zum Ein-bzw. Ausschalten einer mit den Gebern verbundenen Zähl- und Recheneinheit erzeugen, an deren Ausgang der gewünschte Registerstellbefehl abnehmbar ist. Bei dieser bekannten Anordnung sind also gesonderte Markierungen und Abtastvorrichtungen erforderlich, um die Bahnlänge zwischen den Druckwerken bestimmen zu können; ferner muß erst auch noch der Druckzylinderumfang ermittelt sein.

Die Aufgabe der vorliegenden Erfindung besteht darin, ein Verfahren anzugeben, durch das mit den im Rahmen einer üblichen Registerregelung verhandenen Elemente das Register einfach und schnell eingestellt werden kann.

Diese Aufgabe wird mit dem erfindungsgemäß en Verfahren dadurch gelöst, daß jeweils zur Einstellung des Registers zwischen zwei Druckwerken zuerst nur der Druck des in Bahnlaufrichtung zweiten Druckwerkes angestellt und die Winkellage des Druckzylinders beim Vorbeilauf seiner zugehörigen von ihm gedruckten Paßmarke an seiner Abtastvorrichtung als Zylinderimpuls gespeichert wird, daß anschließend der Druck dieses Druckwerkes ab und der des davorliegenden Druckwerken angestellt wird, und daß die zwischen dem Auftreten des Zylinderimpulses und dem Erfassen der gedruckten, dem ersten Druckwerk zugehörigen Paßmarke an der Abtastvorrichtung des zweiten Druckwerkes zurückgelegte Bahnlänge als Registerstellbefehl verwendet wird.

Auf diese Weise werden die erforderlichen Stellbefehle direkt von der Druckbahn, d.h. dem Arbeitsgut selbst abgeleitet. so daß durch die ganze Maschine hindurch eine beträchtliche Beschleunigung dieses Voreinstellprozesses erreichbar ist. Die Zylinder können dabei in jeder beliebigen Winkellage eingebaut werden.

Im Rahmen dieses Verfahrens können dann auch noch gleichzeitig Format bzw. Zylinderumfang und der Bahnweg zwischen zwei Druckwerken aus dem Vorbeilauf der Paßmarken an den entsprechenden Abtastvorrichtungen ermittelt werden.

Vorteilhafterweise werden die vorstehend beschriebenen Vorgänge mit einem Mikroprozessor oder dgl. gesteuert, der über einen Multiplexer mit den einzelnen Abtastvorrichtungen und Gebern in Verbindung steht.

Anhand einer Zeichnung sei die Erfindung näher erläutert; es zeigen:
Figur 1 einen Ausschnitt aus einer Tiefdruckmaschine in grobschematischer Darstellung,
Figur 2 ein Impulsdiagramm mit Paß- und Zylinderimpulsen,
Figur 3 ein ausführlicheres Prinzipbild einer-Tiefdruckmaschine und
Figur 4 den Aufbau der Bedieneinheit an einem Steuerpult.

Wie in Figur 1 gezeigt, wird die zu bedruckende Papierbahn 1 in Richtung des Pfeiles 11 zunächst durch das Druckwerk 5 für Rotdruck RT, dann durch das Druckwerk 4 für Blaudruck BL und dann durch das Druckwerk 3 für Schwarzdruck SW geführt. In jedem dieser Druckwerke 3, 4, 5 sind Druckzylinder 31, 41 und 51 vorgesehen. Ferner sind in jedem Druckwerk optische Abtastvorrichtungen 32, 42 und 52 zugeordnet, durch die auf der Bahn aufgedruckte Paßmarken erkannt werden können.

Die einzelnen Druckzylinder 31, 41 bzw. 51 werden über eine mechanische Längswelle 7 und Getriebe 71 angetrieben. Es sei gleich an dieser Stelle bemarkt, daß das vorstehend genannte Verfahren zu Registereinstellung genauso gut auch für längswellenlose Druckmaschinen verwendet werden kann.

Ferner sind zwischen den Druckwerken noch Registerstellvorrichtungen 33, 43 z.B. in Form von Stellwalzen vorgesehen, die im Falle der längswellenlosen Druckmaschine durch einen entsprechenden Eingriff in die Winkelregelung der einzelnen Druckzylinder ersetzt würden.

Die jeweilige Winkellage der einzelnen Druckzylinder wird über einen mit der Längswelle 7 gekuppelten Impulsgeber 81 erfaßt, der pro Umdrehung jedes Zylinders eine definierte Zahl von Umfangsimpulsen UI an den Umfangszähler 82 abgibt. Im Falle einer längswellenlosen Druckmaschine ist mit jedem Zylinder ein Impulsgeber gekuppelt. Ferner ist noch ein Bahnweggeber 21 vorgesehen, der eine dem Bahnweg proportionale Zahl von Impulsen abgibt. Dieser Bahnimpulsgeber ist normalerweise Bestandteil der Markenerkennung für die Abtastvorrichtungen 32, 42 usw. Die aus diesem Weggeber 21 stammenden Impulse Bl, deren jeder einer bestimmten Bahnlänge proportional ist, gelangen in eine Zählvorrichtung 22, deren Zählzustand durch Abtastvorrichtung 32 und Umfangszähler 82 gesteuert wird.

Die Wirkungsweise der Registervoreinstellung sei nun im folgenden anhand von Figur 2 erläutert:
Es wird zunächst das Druckwerk 3 durch Anstellen des Gegendruckzylinders wirksam gemacht. An der Abtastvorrichtung 32 werden dann die in der ersten Zeile von Figur 2 gezeigten, von den schwarzen Paßmarken SW abgeleiteten Impulse auftreten. Tritt ein derartiger Impuls auf, so wird der zugeordnete Stand des Umfangszählers 82 abgespeichert. Dieser Wert entspricht der geometrischen Lage der erfaßten schwarzen Paßmarke in bezug auf den Druckzylinderumfang im Umfangszähler 82. Jedes Mal, wenn dieser Wert durch die Pulse UI wieder im Zähler 82 erreicht wird, ist damit festgelegt, daß auch dann gerade eine schwarze Paßmarke an der Abtastvorrichtung 32 vorbeiläuft. Der definierte Stand des Zählers 82 kann also gleichzeitig als sogenannter Zylinderimpuls ZIS verwendet werden, der gegebenenfalls späterhin auch bei der Regelung mit zur Freigabe der Abtastvorrichtung herangezogen werden kann.

Nach Festlegung des Zylinderimpulses ZIS wird das Druckwerk 3 abgeschaltet und das Druckwerk 4 zugeschaltet. Nach einiger Zeit werden kann die blauen Paßmarken BL am Druckwerk 31 vorbeilaufen, so daß hier die in Zeile 2 von Figur 2 bezeichneten Impulse BL erzeugt werden. Wird nun durch einen Zylinderimpuls ZIS des schwarzen Druckwerkes 3 z.B. zum Zeitpunkt t1 der Zähler 22 für die Impulse BI des Impulsgebers 21 geöffnet, und beim Auftreten der blauen Paßmarke BL an der Abtastvorrichtung 32 zum Zeitpunkt t2 geschlossen, so ist dann sein Zählerstand an Bahnimpulsen BI proportional dem Registerfehler Δr. Dieser Wert kann dann, wie durch den Pfeil 9 (Fig. 1) angedeutet, zur entsprechenden Steuerung der Stellvorrichtung 33 für das Register verwendet werden. Bei längswellenlosen Druckmaschinen würde dieser Wert als Winkelversatz an die Winkelregler der einzelnen Antriebe gehen.

Nach diesem Einstellvorgang spielt sich der gleiche Vorgang hinsichtlich der Druckwerke 4 und 5 ab, d.h. es wird nun eine auf den blauen Druckzylinder bezogene blaue Paßmarke als Zylinderimpuls ZIB abgespeichert, der Druck am blauen Druckwerk 4 abgestellt, am roten Druckwerk angestellt und die Messung wie vorher wiederholt. Der gleiche Ablauf ergibt sich dann noch für weitere, nichtdargestellte Druckwerke.

Zusätzlich ist es auch möglich, für die Regelung bzw. für das Schnittregister und Schön-Wiederdruckregister das Format F bzw. den Zylinderumfang zu ermitteln, und zwar geschieht das dadurch, daß nach Anstellen des Drukkes am Druckwerk 3 der Bahnweg mittels des Zählers 22 zwischen zwei aufeinanderfolgenden schwarzen Paßmarken SW gemessen wird.

Ebenso ist es auch möglich, für die Regelung und ein Makulaturverfolgungssystem den Bahnweg zwischen den zwei Druckwerken z.B. 3 und 4 zu erfassen, indem z.B. der Druck am schwarzen Druckwerk abgestellt und am blauen Druckwerk angestellt wird. Mit der Abtastvorrichtung 42 am blauen Druckwerk 4 wird dann die Paßmarke BL erfaßt und mit der Zählvorrichtung 22 der Bahnweg gemessen, bis die blaue Paßmarke an der Abtastvorrichtung 32 des schwarzen Druckwerkes 3 erscheint.

Die vorstehend beschriebenen Messungen können parallel für Schön- und Wiederdruck vorgenommen werden. Alle vorstehend nacheinander beschriebenen Messungen werden vorteilhafterweise aus Zeitgründen mehr oder weniger gleichzeitig vorgenommen.

Figur 3 zeigt eine etwas ausführlichere schematische Darstellung einer Druckmaschine mit Regelung. Wie ersichtlich, schließen sich an das gezeigte Druckwerk 5 in Figur 1 noch weitere Druckwerke, z.B. 61, 62 und 63 an. Ferner sind auf beiden Enden der Druckmaschine noch Falzapparate 64 und 65 vorgesehen. Wie ferner ersichtlich, wird die Bahn 1 zunächst durch die Druckwerke 62 und 63 geführt, durchläuft dann ein Wenderegister und geht von hier aus dann über Druckwerke 61, 5, 4 und 3 zum Falzapparat 65. Der Falzapparat 64 ist dabei außer Betrieb. Die einzelnen Druckwerke bzw. Falzapparate können, wie an sich bekannt, in jeweils der gewünschten Reihenfolge durchlaufen bzw. zusammengestellt werden.

Die von den Abtastvorrichtungen 32, 42 den Impulsgebern 21 usw. und dem Winkelgeber 81 gelieferten Signale werden in einer digitalen Steuerung 9 aufbereitet. Diese Steuerung besteht im wesentlichen aus einem Mikrocomputer 91, der über einen Multiplexer 92 die einzelnen Meßwerte aufnimmt und verarbeitet. Die Anzeige und Steuerung der einzelnen Vorgänge kann wahlweise von zwei Pulten 95 bzw. 96 vorgenommen werden. Ferner sind in der Steuerung 9 noch eine Markenkennung 93 und eine gegebenenfalls analog ausgebildete Registerregelung 94 vorhanden, die ebenfalls über den Multiplexer 92 arbeiten. Die Stellbefehle gehen dann an die Maschinensteuerung 97.

Vor Produktionsbeginn müssen in die Steuerung die Maschinenbelegungs- und Produktionsdaten eingegeben werden. So wird z.B. die Zahl der Ätzungen der Zylinder und die Lage der Paßmarke in bezug zum Schnitt eingegeben. Hieraus kann dann die Steuerung das Schnittregister einstellen. Das gleiche gilt sinngemäß für das Schön- und Widerdruckregister (Wenderegister), für das die Lage der Schöndruckpaßmarke zur Widerdruckpaßmarke einzugeben ist.

Falls auch das Ausziehschema bekannt ist, so kann dies mit den übrigen Produktionsdaten eingegeben werden und zur Steuerung der Falzapparate dienen.

Die Steuerung ist fernet mit Vorteil noch so ausgebildet, daß man mit einer zentralen Bedieneinheit am Pult die Daten sämtlicher Druckmarken eingeben, auslesen und ggf. korrigieren kann. Das Pult wird dabei zweckmäßigerweise in der Nähe der Bogenentnahme untergebracht.

Figur 4 zeigt schematisch den Aufbau der Bedieneinheit am Steuerpult. Neben einer Funktionstastatur 12, mit der z.B. Regelstelle, Ätzfehler, Schnitt/Wenderegister usw. gewählt werden kann, ist u.a. noch eine digitale Zahleneingabe 15, ein Datensichtschirm 13 und ein Betriebsartwahlschalter 14 (z.B. für Automatik oder Handbetrieb) vorgesehen.

## Patentansprüche

1. Verfahren zum Einstellen des Registers bei Rollen - Rotations - Tiefdruckmaschinen, bei denen den Druckwerken (3 bis 5) Abtastvorrichtungen (32, 42, 52) für Paßmarken auf der Druckbahn (1) und Geber (21, 81) für Bahnlänge und Winkellage der Druckzylinder (31, 41, 51) zugeordnet sind und die gegenseitige Winkellage der Druckzylinder in bezug auf die Bahn (1) aufgrund von Registerstellbefehlen veränderlich ist, bei dem die Abweichung zwischen einer mittels der Abtastvorrichtungen und Geber ermittelten tatsächlichen Bahnlänge und einer erforderlichen Bahnlänge als Registerstellbefehl dient, dadurch gekennzeichnet, daß jeweils zur Einstellung des Registers zwischen zwei Druckwerken (3, 4) zuerst nur der Druck des in Bahnlaufrichtung (11) zweiten Druckwerkes (2) angestellt und die Winkellage des Druckzylinders (31) beim Vorbeilauf seiner zugehörigen von ihm gedruckten Paßmarke (SW) an seiner Abtastvorrichtung (32) als Zylinderimpuls (ZIS) gespeichert wird, daß anschließend der Druck dieses Druckwerkes (3) ab und der des davorliegenden Druckwerkes (4) angestellt wird, und daß die zwischen dem Auftreten des Zylinderimpulses (ZIS) und dem Erfassen der gedruckten, dem ersten Druckwerk zugehörigen Paßmarke (BL) an der Abtastvorrichtung (32) des zweiten Druckwerkes (3) zurückgelegte Bahnlänge (Δr) als Registerstellbefehl verwendet wird.

2. Verfahren nach Anspruch 1, dadurch gekennzeichnet, daß zur zusätzlichen Format- bzw. Zylinderumfangsermittlung der zwischen dem Vorbeilauf zweier Paßmarken des gleichen Druckwerkes (3) gemessene Bahnweg dient.

3. Verfahren nach Anspruch 1, dadurch gekennzeichnet, daß zur zusätzlichen Ermittlung des Bahnweges zwischen zwei Druckwerken (3, 4) der zwischen dem Vorbeilauf einer Paßmarke an den Abtastvorrichtungen der beiden Druckwerke gemessene Bahnweg dient.

4. Vorrichtung zur Durchführung des Verfahrens nach den Ansprüchen 1 bis 3, bei denen den Druckwerken (3 bis 5) Abtastvorrichtungen (32, 42, 52) für Paßmarken auf der Druckbahn (1) und Geber (21, 81) für Bahnlänge und Winkellage der Druckzylinder (31, 41, 51) zugeordnet sind und die gegenseitige Winkellage der Druckzylinder in bezug auf die Bahn (1) aufgrund von Registerstellbefehlen veränderlich ist, bei dem die Abweichung zwischen einer mittels der Abtastvorrichtungen und Geber ermittelten tatsächlichen Bahnlänge und einer erforderlichen Bahnlänge als Registerstellbefehl dient, gekennzeichnet durch einen Mikrocomputer (91), der über einen Multiplexer (92) mit den Abtastvorrichtungen (32, 42) und den Gebern (21, 81) verbindbar ist und die verarbeiteten Daten als Stellbefehl an eine Maschinensteuerung (97) abgibt (Figur 3).

5. Vorrichtung nach Anspruch 4, gekennzeichnet durch mindestens eine mit dem Mikrocomputer (91) verbundenes Steuerpult (95) mit einer zentralen Bedieneinheit zur Ein- und Ausgabe der Daten für alle Druckwerke (3, 4, 5).

6. Vorrichtung nach Anspruch 5, gekennzeichnet durch die Eingabe der Zahl der Ätzungen je Zylinder, die Lage der Paßmarken in bezug zum Schnittregister und ferner die Lage der Schöndruckpaßmarke relativ zur Widerdruckpaßmarke zur Selbstättigen Einstellung von Schnitt- und Wenderegister mittels der Maschinensteuerung (97).

## Revendications

1. Procédé pour effectuer la mise en registre dans des rotatives à bobines pour impression en creux, dans lesquelles des dispositifs d'exploration (32, 42, 52) pour des marques d'ajustement présentes sur la bande imprimée (1) et des capteurs (21, 81) indiquant la longueur de la bande et la position angulaure des cylindres d'impression (31, 41, 51), sont associés aux groupes d'impression (3 à 5) et la position angulaire réciproque des cylindres l'impresion par rapport à la bande (1) est modifiable au moyen d'instructions de mise en registre, et selon lequel l'écart entre une longueur effective de la bande, déterminée au moyen des dispositifs d'exploration et des captuers, et une longueur nécessair de bande est utilisé comme instruction de mise en registre, caractérisé par le fait que pour réaliser la mise en registre entre deux cylindres d'impression (3, 4), on applique tout d'abord la pression du second groupe d'impression (2), compté suivan la direction (11) de déplacement de la bande, et on mémorise la position angulaire du cylindre d'impression (31) lors du passage de sa marque d'ajustement (SW) associée, qu'il imprime, devant son dispositif d'exploration (32), en tant qu'impulsion de cylindre (ZIS) qu'on supprime ensuite la pression appliquée à ce groupe d'impression (3) et qu'on applique la pression du groupe d'impression (4) situé en amont et que l'on utilise comme instruction de mise en registre, la longueur de bande (Δr) parcourue entre l'apparition d'une impulsion de cylindre (ZIS) et la détection de la marque d'ajustement (BL) imprimée, associée au premier groupe d'impression, devant le dispositif d'exploration (32) du second groupe d'impresion (3).

2. Procédé suivant la revendication 1, caractérisé par le fait que le déplacement de la bande mesuré entre les passages de deux marques d'ajustement du même groupe d'impression (3) est utilisé pour la détermination supplémentaire du format ou de la circonférence du cylindre.

3. Procédé suivant la revendication 1, caractérisé par le fait qu'on utilise le déplacement de la bande, mesuré entre les passages d'une marque d'ajustement devant les dispositifs d'exploration des deux groupes d'impression, pour la détermination supplémentaire du déplacement de la bande entre deux groupes d'impression (3, 4).

4. Dispositif pour la mise en oeuvre du procédé suivant les revendication 1 à 3, dans lequel desù dispositifs d'exploration (32, 42, 52) pour des marques d'ajustement présentes sur la bande imprimée (1) et des capteurs (21, 81) indiquant la longueur de la bande et la position angulaire des cylindres d'impression (31, 41, 51) sont associés aux groupes d'impression (3 à 5) et la position angulaire réciproque des cylindres d'impression par rapport à la bande (1) est modifiable au moyen d'instructions de mise en registre, et dans lequel l'écart entre une longueur effective de la bande, déterminée au moyen des dispositifs d'exploration et des capteurs, et une longueur nécessaire de bande est utilisé comme instruction de mise en registre, caractérisé par un micro-ordinateur (91) qui peut être relié par l'intermédiaire d'un multiplexeur (92) aux dispositifs d'exploration (32, 42) et aux capteurs (21-81) et qui délivre les données traitées en tant qu'instruction de réglage à un dispositif (97) de commande de la machine (figure 3).

5. Dispositif suivant la revendication 4, caractérisé par au moins un papitre de commande (95) relié au micro-ordinateur (91) et comportant une unité de commande centrale pour l'introduction et la sortie des données pour tous les groupes d'impression (3, 4, 5).

6. Dispositif suivant la revendication 5, caractérisé par l'introduction du nombre des gravures chimiques pour chaque cylindre, de la position des marques d'ajustement par rapport au registre de coupe et en outre de la position de la marque d'ajustement d'impression au recto par rapport à la marque d'ajustement d'impression au verso pour le réglage automatique du registre de couple et de retournement au moyen du dispositif (97) de commande de la machine.

## Claims

1. Method of adjusting the register in rotary gravure printing machines, wherein the printers (3 to 5) are assigned scanning devices (32, 42, 52) for location marks on the printing web (1) and generators (21, 81) for the web length and angular position of the printing cylinders (31, 41, 51) and the mutual angular position of the printing cylinders in relation to the web (1) can be changed on the basis of register adjustment instructions, in which method the deviation between an actual web length, determined by means of the scanning devices and generators, and a required web length, serves as a register adjustment instruction, characterised in that in order to adjust the register between two printers (3, 4), only the printing of the printer (2) which is the second in the running direction (11) of the web is brought into effect and the angular position of the printing cylinder (31) is stored as a cylinder pulse (ZIS) when the location mark (SW) assigned to and printed by said printing cylinder travels past the scanning device (32), that the printing of this printer (3) is subsequently discontinued and that of the preceding printer (4) is brought into effect, and that the web length (Ar), which is traversed between the occurrence of the cylinder pulse (ZIS) and the detection by the scanning device (32) of the second printer (3), of the printed location mark (BL) assigned to the first printer, is used as a register adjustment instruction.

2. A method as claimed in claim 1, characterised in that the web path, measured between the passing by two location marks of the same printer (3), serves additionally to determine size or cylinder circumference, as the case may be.

3. Method as claimed in claim 1, characterised in that the web path, measured between travelling of a location mark past the scanning devices of two printers, serves additionally to determine the web path between the two printers (3, 4).

4. Apparatus for carrying out the method as claimed in claims 1 to 3, wherein the printers (3 to 5) are assigned scanning devices (32, 42, 52) for location marks on the printing web (1) and generators (21, 81) for the web length and angular position of the printing cylinders (31, 41, 51) and the mutual angular position of the printing cylinders in relation to the web (1) can be changed on the basis of register adjustment instructions, in which apparatus the deviation between an actual web length, determined by means of the scanning devices and generators, and a required web length serves as a register adjustment instruction, characterised by a micro-computer (91) which can be connected via a multiplexer (92) to the scanning devices (32, 42) and generators (21, 81) and which transmits the processed data as an adjustment instruction to a machine control unit (97) (Figure 3).

5. Apparatus as claimed in claim 4, characterised by at least one control board (95) connected to the micro-computer (91) and having a central operating unit for the input and output of data relating to all printers (3, 4, 5).

6. Apparatus as claimed in claim 5, characterised by the input of the number of etchings per cylinder, by the position of the location marks in relation to the cutting register and further by the position of the first-printing location mark relative to the second-printing location mark for the automatic adjustment of cutting and turning registers by means of the machine control unit (97).
